# EUROPÄISCHE PATENTSCHRIFT

(11) **EP 0 814 635 B1**
(45) Veröffentlichungstag und Bekanntmachung des Hinweises auf die Patenterteilung: **02.10.2002**
(21) Anmeldenummer: 96110068.2
(22) Anmeldetag: 21.06.1996
(51) Int. Cl.: H04R 25/00

(54) **Hörgerät**
Hearing aid
Prothèse auditive

(43) Veröffentlichungstag der Anmeldung: 29.12.1997
(73) Patentinhaber: Siemens Audiologische Technik GmbH, 91058 Erlangen (DE)
(72) Erfinder: Weinfurtner, Oliver, Dipl.-Ing., 91058 Erlangen (DE)
(74) Vertreter: Berg, Peter

(56) Entgegenhaltungen:
- EP-A- 0 674 462
- EP-A- 0 674 464
- WO-A-93/05471
- DE-A- 4 439 505
- US-A- 5 361 325

## Beschreibung

Die Erfindung betrifft ein Hörgerät nach dem Oberbegriff des Anspruchs 1. Unter einem "Signal" soll hier der Verlauf einer oder mehrerer physikalischer Größen an einem oder mehreren Meßpunkten über die Zeit verstanden werden; jedes Signal kann also aus einem Bündel von Einzelsignalen bestehen.

Aus der EP-A-0 674 464 ist ein derartiges Hörgerät bekannt, bei dem ein Fuzzy-Logik-Controller vorgesehen ist, um entweder die Signalübertragungscharakteristik einer Verstärkerund Übertragungseinrichtung zu verändern oder einen Satz von die Signalübertragungscharakteristik beeinflussenden Parametern aus einem Parameterspeicher automatisch auszuwählen.

In der EP-A-0 674 463 ist ein ähnliches Hörgerät offenbart, bei dem einer automatischen Verstärkungsregelschaltung (automatic gain control - AGC) ein Fuzzy-Logik-Regler zugeordnet ist.

Bei den in diesen Offenlegungsschriften beschriebenen Hörgeräten ist jedoch nur eine Realisierung von Fuzzy-Logik-Funktionen in analoger Schaltungstechnik vorgesehen. Daraus ergibt sich das Problem eines hohen schaltungstechnischen Aufwandes, der insbesondere wegen der bei Hörgeräten erforderlichen Miniaturisierung nachteilig ins Gewicht fällt.

Die Erfindung hat demgemäß die Aufgabe, das genannte Problem zu lösen. Insbesondere soll durch die Erfindung ein Hörgerät bereitgestellt werden, das sich mit geringem Entwicklungsund Schaltungsaufwand herstellen läßt und dabei eine optimale Anpassung an die spezifischen Erfordernisse des Hörgeräteträgers ermöglicht.

Erfindungsgemäß wird diese Aufgabe gelöst durch ein Hörgerät mit den Merkmalen gemäß Patentanspruch 1.

Ein digitaler Aufbau einer Berechnungseinrichtung, die Fuzzy-Logik-Funktionen realisiert, bietet ein hohes Maß an Kompatibilität mit der digitalen Signalverarbeitung: Eine zusätzliche Umsetzung (Analog/Digital oder Digital/Analog) ist nicht erforderlich, und die Berechnungseinrichtung kann ganz oder teilweise mit den gleichen Komponenten realisiert werden wie die übrige Verarbeitung der Signale. Daraus ergibt sich eine leichte Kombinierbarkeit der Berechnungseinrichtung mit herkömmlichen digitalen Daten- und Signalverarbeitungsfunktionen, wie sie z.B. in Mikroprozessoren oder Signalprozessoren üblich sind. Überdies bietet die Digitaltechnik Vorzüge wie erhöhte Störsicherheit und Unempfindlichkeit gegen Fertigungstoleranzen.

Die Berechnungseinrichtung ist bevorzugt mit üblichen digitalen Bauelementen wie Gattern, Flip-Flops, Speichern etc. gebildet; allgemeiner mit Schaltnetzen und Schaltwerken. Sie kann insbesondere als ASIC (application specific integrated circuit - anwendungsspezifische integrierte Schaltung) ausgestaltet sein. Alternativ ist es möglich, die Berechnungseinrichtung als Mikroprozessor oder Mikrocontroller mit einem zugehörigen Programm auszubilden, das in einem Nur-Lese-Speicher (ROM; insbesondere maskenprogrammiertes ROM, PROM, EPROM oder EEPROM) oder einem Schreib-Lese-Speicher (RAM) gespeichert ist. Auch Mischformen sind möglich; beispielsweise können spezifische festverdrahtete Module mit einer programmierten Steuerung verbunden sein. Dies ist insbesondere für Funktionen sinnvoll, die häufig ausgeführt werden und sich relativ einfach digital realisieren lassen, beispielsweise für Funktionen zur Berechnung des Maximums oder Minimums mehrerer Binärzahlen.

Bevorzugt wird bei dem erfindungsgemäßen Hörgerät die Berechnungseinrichtung für die direkte Signalverarbeitung und/oder für die Steuerung von Signalverarbeitungsfunktionen und/oder für die automatische Auswahl von Hörprogrammen im Hörgerät eingesetzt.

Ferner realisiert die Berechnungseinrichtung des Hörgerätes die Fuzzy-Logik-Funktionen bevorzugt durch Ausführen der Teilschritte Fuzzyfizierung von scharfen Eingangsvariablen, Auswertung von Prämissen, Auswertung von Teilkonklusionen, Akkumulation von Ausgangstermen und Defuzzyfizierung. Die dazu erforderlichen Berechnungen sind bevorzugt auf mehrere Berechnungsmodule verteilt, die lokale oder gemeinsame Speicher aufweisen können.

Konfigurationsparameter der Berechnungseinrichtung sind vorzugsweise in einem Speicher, beispielsweise einem RAM oder EEPROM, abgelegt, so daß eine Neuprogrammierung der Berechnungseinrichtung durch den Hörgeräteakustiker und/oder sogar eine Adaption der Funktion der Berechnungseinrichtung während des Betriebs des Hörgerätes möglich ist.

Weitere bevorzugte Ausführungsformen sind in den übrigen Unteransprüchen definiert.

Ausführungsbeispiele der Erfindung werden nun unter Hinweis auf die Zeichnungen genauer beschrieben. Es stellen dar:
Fig. 1 ein Blockschaltbild eines erfindungsgemäßen Hörgerätes,
Fig. 2 eine konzeptionelle Darstellung einer beispielhaften Verarbeitungsstruktur,
Fig. 3 Graphen von Zugehörigkeitsfunktionen zur Veranschaulichung der Fuzzyfizierung,
Fig. 4a bis Fig. 4c und Fig. 5a bis Fig. 5e Graphen von beispielhaften Zugehörigkeitsfunktionen,
Fig. 6 eine die Auswertung von Prämissen veranschaulichende Darstellung,
Fig. 7 eine Darstellung zweier Möglichkeiten zur Bestimmung des Aktivierungsgrades einer Teilkonklusion,
Fig. 8 eine Darstellung zweier Möglichkeiten zur Bestimmung der Aktivierung eines Terms,
Fig. 9 eine Darstellung zweier Möglichkeiten zur Akkumulation von Ausgangstermen,
Fig. 10 eine ein erstes Verfahren zur Defuzzyfizierung veranschaulichende Darstellung,
Fig. 11 eine ein zweites Verfahren zur Defuzzyfizierung sowie ein aufwandsreduziertes Verfahren veranschaulichende Darstellung,
Fig. 12 ein Blockschaltbild einer Berechnungseinrichtung eines erfindungsgemäßen Hörgerätes,
Fig. 13 ein Blockschaltbild einer ersten Ausführungsalternative der in Fig. 12 gezeigten Berechnungseinrichtung, und
Fig. 14 ein Blockschaltbild einer zweiten Ausführungsalternative der in Fig. 12 gezeigten Berechnungseinrichtung.

Bei dem in Fig. 1 schematisch dargestellten Hörgerät setzt ein als Eingangswandler 12 wirkendes Mikrofon ein Schallsignal in ein elektrisches Signal um und leitet dieses an eine Verstärker- und Übertragungsschaltung 10 weiter. Die Verstärker- und Übertragungsschaltung 10 verstärkt das eingehende Signal und verarbeitet es, beispielsweise durch selektives Anheben oder Abschwächen bestimmter Frequenz- oder Lautstärkenbereiche. Das so verarbeitete Ausgabesignal 28 wird von einem als Ausgangswandler 14 dienenden Hörer ausgegeben.

An mindestens einer geeigneten Stelle der Verstärker- und Übertragungsschaltung 10 wird ein Abgriffssignal 22 aus dem Signalpfad des Hörgerätes abgegriffen und einer Signalaufbereitungseinrichtung 16 zugeführt. Das Abgriffssignal 22 kann ferner Einzelsignale aufweisen, die von weiteren Eingangswandlern, von Bedienungselementen oder von Sensoren zur Überwachung von Systemeigenschaften (beispielsweise der Batteriespannung) stammen.

Die Signalaufbereitungseinrichtung 16 bereitet das Abgriffssignal 22 geeignet auf, beispielsweise durch Gleichrichtung, Mittelwertbildung oder Ableitung nach der Zeit, um es einer Berechnungseinrichtung 20, die Fuzzy-Logik-Funktionen realisiert, als Eingabesignal 24 zuzuführen. Hinsichtlich der Ausgestaltung der Signalaufbereitungseinrichtung 16 sowie hinsichtlich der Einzelsignale, aus denen sich das Abgriffssignal 22 zusammensetzt, wird der Inhalt der EP-A-0 674 464 hiermit ausdrücklich in die vorliegende Beschreibung aufgenommen.

Die Berechnungseinrichtung 20 weist einen Speicher 18 auf, der Zwischenergebnisse sowie gegebenenfalls Konfigurationsparameter der Berechnungseinrichtung 20 speichert. Die Berechnungseinrichtung 20 verarbeitet das ihr zugeführte Eingabesignal 24 auf die unten genauer beschriebene Weise nach den Prinzipien der Fuzzy-Logik und gibt das Ergebnis als Ergebnissignal 26 an die Verstärker- und Übertragungseinrichtung 10 ab, deren Verstärkungs- und Übertragungseigenschaften durch das als Steuersignal wirkende Ergebnissignal 26 in weiten Grenzen veränderbar sind.

In einer Ausführungsform der Erfindung ist lediglich die Berechnungseinrichtung 20 digital ausgeführt, während die anderen Baugruppen, bis auf gegebenenfalls erforderliche Analog-Digital- und Digital-Analog-Wandler, als analoge Schaltungen gebildet sind. In einer Ausführungsalternative sind jedoch die Verstärker- und Übertragungseinrichtung 10, die Signalaufbereitungsschaltung 16 und die Berechnungseinrichtung 20 im wesentlichen digital ausgeführt, und das Abgriffssignal 22, das Eingabesignal 24 und das Ergebnissignal 26 sind digitale Signale, die bevorzugt als aufeinanderfolgende Binärzahlen auf mehreren Leitungen parallel übertragen werden. In dieser Ausführungsalternative weist lediglich die Verstärker- und Übertragungseinrichtung 10 einen Analog-Digital-Wandler für das vom Eingangswandler 12 stammende Signal und einen Digital-Analog-Wandler auf, der das an den Ausgangswandler 14 geleitete Ausgabesignal 28 erzeugt.

In der in Fig. 1 gezeigten Ausführungsform des erfindungsgemäßen Hörgerätes steuert das Ergebnissignal 26 die Übertragungscharakteristik der Verstärker- und Übertragungseinrichtung 10 unmittelbar, indem durch die Einzelsignale des Ergebnissignals 26 einzelne Parameter der Verstärker- und Übertragungseinrichtung 10, beispielsweise die Verstärkung bestimmter Frequenzbänder oder Ansprech- und Abfallzeiten einer automatischen Verstärkungsregelung (automatic gain control - AGC), eingestellt werden.

In einer Ausführungsalternative weist die Verstärker- und Übertragungseinrichtung 10 einen Speicher auf, der mehrere voreingestellte oder einprogrammierte Parametersätze enthält. Ein Parametersatz dieses Speichers wird, basierend auf dem Ergebnissignal 26, ausgewählt, beispielsweise dadurch, daß das digitale Ergebnissignal 26 als Speicheradresse dient.

In einer weiteren Ausführungsalternative weist die Verstärker- und Übertragungseinrichtung 10 keinen unmittelbaren Signalpfad vom Eingangswandler 12 zum Ausgangswandler 14 auf. Der Signalpfad verläuft vielmehr von dem.Eingangswandler 12 über einen ersten Teil der Verstärker- und Übertragungseinrichtung 10 zur Signalaufbereitungseinrichtung 16, von dort zur Berechnungseinrichtung 20, von dort als Ergebnissignal 26 zu einem zweiten Teil der Verstärker- und Übertragungseinrichtung 10 und von dort als Ausgabesignal 28 zum Ausgangswandler 14. Im zweiten Teil der Verstärker- und Übertragungseinrichtung 10 wird das digitale Ergebnissignal 26 lediglich in ein analoges Signal umgewandelt und gegebenenfalls gefiltert.

Die in dem erfindungsgemäßen Hörgerät eingesetzte Fuzzy-Logik erlaubt die Verarbeitung von Signalen und Informationen nach unscharfen Vorschriften, einem sogenannten Regelsatz. Dieser Regelsatz kann beispielsweise wie folgt lauten:
- Regel 1:: WENN (A ist groß) UND (B ist groß)
DANN (X ist groß) UND (Y ist groß)
- Regel 2:: WENN (A ist klein) ODER (B ist groß)
DANN (X ist klein)
- Regel 3:: WENN (A ist klein) UND (B ist klein)
DANN (X ist klein) UND (Y ist klein)

Der Ausdruck zwischen WENN und DANN wird als Prämisse bezeichnet; der Ausdruck rechts vom DANN wird als Konklusion bezeichnet. Die Teilausdrücke in Klammern werden entsprechend als Teilprämissen und Teilkonklusionen bezeichnet.

An Beispiel dieses Regelsatzes werden im weiteren die einzelnen Teilfunktionen der Berechnungseinrichtung 20 erläutert.

Fig. 2 zeigt die konzeptuelle Struktur der Verarbeitung des oben angegebenen Regelsatzes. Sie besteht aus folgenden wesentlichen Teilfunktionen:
1) Fuzzyfizierung 50 der scharfen Eingangsvariablen. Gleichzeitig wird dadurch der Erfüllungsgehalt der Teilprämissen ermittelt.
Auswertung 52 der Prämissen, d.h. Ermittlung des Erfüllungsgehaltes der Prämissen.
3) Auswertung der Teilkonklusionen, d.h. Ermittlung der Aktivierung der Teilkonklusionen. In der Darstellung von Fig. 2 ist dieser Schritt in die beiden Teilschritte Bestimmung 54 des Aktivierungsgrades der Teilkonklusionen und Bestimmung 56 der Aktivierung der Terme der Ausgangsvariablen unterteilt.
4) Akkumulation 58 der Ausgangsterme, d.h. Ermittlung der Aktivierung der Konklusionen.
5) Defuzzyfizierung 60 der aktivierten Konklusionen. Dadurch werden wieder scharfe Ausgangsvariablen bestimmt.

Bei der erfindungsgemäßen digitalen Realisierung der Berechnungseinrichtung 20 dient die in Fig. 2 gezeigte Struktur lediglich zur konzeptuellen Darstellung einer Fuzzy-Logik-Berechnung, weil bei der tatsächlichen Implementierung eine beliebige Zuordnung der in Fig. 2 dargestellten Teilfunktionen zu einem oder mehreren Modulen der Berechnungseinrichtung 20 erfolgen kann.

### Schritt 1) - Fuzzyfizierung der Eingangsvariablen

Bei der Fuzzyfizierung wird ermittelt, welchen Wert eine Zugehörigkeitsfunktion eines jeden linguistischen Terms der entsprechenden linguistischen Variablen bei dem aktuellen Wert der Eingangsvariablen besitzt.

Dies ist Fig. 3 beispielhaft dargestellt. Das Beispielregelwerk enthält zwei linguistische Variablen A und B mit je zwei linguistischen Termen, nämlich (A ist klein), (A ist groß) und (B ist klein), (B ist groß). Die in Fig. 3 gezeigten Graphen stellen die Zugehörigkeitsfunktionen dieser Terme dar: µₖₗₑᵢₙ(A), µ_{groß}(A) und µₖₗₑᵢₙ(B), µ_{groß}(B). Die Eingangswerte a und b werden auf die entsprechenden Werte µₖₗₑᵢₙ(A=a) µ_{groß}(A=a) und µₖₗₑᵢₙ(B=b), µ_{groß}(B=b) der Zugehörigkeitsfunktionen abgebildet.

Die in Fig. 4a bis Fig. 4c und Fig. 5a bis Fig. 5e gezeigten beispielhaften Zugehörigkeitsfunktionen lassen sich in drei Klassen einteilen:
- Völlig freier Verlauf der Zugehörigkeitsfunktion (Fig. 4a); eine Beschränkung ergibt sich - wie auch in den folgenden Klassen - lediglich durch die Quantisierung der Kurven. Jede Zugehörigkeitsfunktion muß - entsprechend der angewandten Quantisierung - in Form ihrer Einzelwerte abgespeichert werden. Dies ist relativ speicheraufwendig. Auch die Weiterverarbeitung ist rechenaufwendig.
- Linearer Verlauf des Funktionswertes zwischen beliebig angebbaren Eckwerten (Fig. 4b und Fig. 5a). Durch diese Einschränkung ergibt sich ein reduzierter Speicher- und Rechenaufwand. Jede Zugehörigkeitsfunktion kann, entsprechend der Anzahl M der Eckwerte, als eine Folge von x-y-Wertepaaren (x₁, y₁, x₂, y₂, ..., x_{M}, y_{M}) dargestellt werden.
- Linearer Verlauf des Funktionswertes zwischen maximal vier Eckwerten, als deren Ordinatenwerte nur 0 und 1 zulässig sind. Alle damit möglichen Kurvenverläufe sind in Fig. 4c dargestellt: linke Schulterfunktion 72, Trapezfunktion 70, Dreiecksfunktion 74, rechte Schulterfunktion 76. Diese Einschränkung ergibt eine optimale Reduzierung des Speicheraufwandes. Da maximal vier Eckwerte vorhanden sind und als y-Werte nur 0 und 1 verwendet werden, kann jede in diese Klasse fallende Zugehörigkeitsfunktion allein durch ihre vier x-Werte (x₁, x₂, x₃, x₄) eindeutig beschrieben werden. In Fig. 5b ist dies für die Trapezfunktion 70 gezeigt, in Fig. 5c für die linksseitige Schulterfunktion 72 (hierbei gilt x₁ = x₂), in Fig. 5d für die Dreiecksfunktion 74 (hierbei gilt x₂ = x₃) und in Fig. 5e für die rechtsseitige Schulterfunktion 76 (hierbei gilt x₃ = x₄).

Um bei der Fuzzyfizierung den Erfüllungsgrad der Teilprämissen berechnen zu können, wird vor Beginn der Fuzzyfizierung jeder Eingangswert auf die intern verwendete Abszisse normiert. Im weiteren wird davon ausgegangen, daß die Eingangswerte bereits normiert sind.

Im Falle des in Fig. 4a dargestellten freien Verlaufes der Zugehörigkeitsfunktion erfolgt die Ermittlung des Erfüllungsgrades durch Auslesen des dem entsprechenden x-Wert zugeordneten y-Wertes aus dem Speicher.

Bei der in Fig. 4b und Fig. 5a gezeigten linearisierten Zugehörigkeitsfunktion ist der Wert der Zugehörigkeitsfunktion µ... (V=v) nach folgender Vorschrift zu ermitteln:
1. Wenn V < x₁ ist, dann ist µ... (V=v) = 0.
2. Durchlaufe alle Werte xₘ = x₂, ..., x_{M}, bis gilt xₘ > V. Dann berechne den Erfüllungswert nach der Vorschrift${\text{µ... (V=v) = y}}_{\text{m-1}} \text{+} \frac{{\text{y}}_{\text{m}} {\text{- y}}_{\text{m-1}}}{{\text{x}}_{\text{m}} {\text{- x}}_{\text{m-1}}} {\text{∗ (V - x}}_{\text{m-1}} \text{)}$ und breche den Durchlauf ab.
3. Wenn bei obigem Durchlauf niemals die genannte Bedingung erfüllt worden ist, dann ist µ... (V=v) = 0.

Tritt im Regelwerk eine negierte Variable auf, so ist der Wert der inversen Zugehörigkeitsfunktion zu ermitteln. Dieser berechnet sich aus dem Wert der nicht invertierten Zugehörigkeitsfunktion zu:$\text{inv [µ... (V=v)] = 1 - µ... (V=v).}$

Im Falle der in Fig. 4c und Fig. 5b bis Fig. 5e dargestellten weitestgehenden Vereinfachung der Zugehörigkeitsfunktionen lautet die - nun ebenfalls einfachere - Berechnungsvorschrift für den Wert der Zughörigkeitsfunktion µ... (V=v)
1. Wenn V < x₁ ist, dann ist µ... (V=v) = 0 [1].
2. Wenn x₂ > V ist, dann berechnet sich der Erfüllungsgrad nach der Vorschrift
3. Wenn x₃ > V ist, dann ist µ... (V=v) = 1 [0].
4. Wenn x₄ > V ist, dann berechnet sich der Erfüllungsgrad nach der Vorschrift
5. Wenn keine der genannte Bedingung erfüllt ist, dann ist µ... (V=v) = 0 [1].

Tritt im Regelwerk eine negierte Variable auf, so ist der Wert der inversen Zugehörigkeitsfunktion nach der oben angegebenen Formel zu ermitteln. Wahlweise können bei der Berechnung die oben in eckigen Klammern angegebenen Werte verwendet werden.

### Schritt 2) - Auswertung der Prämissen

Die in Schritt 1) berechneten Werte der Zugehörigkeitsfunktionen, die den Erfüllungsgraden der Teilprämissen (A ist groß), (B ist groß) und so weiter entsprechen, sind bei dem hier verwendeten Beispielsregelwerk durch linguistische UNDund ODER-Operatoren zu den Prämissen der einzelnen Regeln verknüpft.

Die Berechnung der UND- und ODER-Verknüpfungen der Teilprämissen geschieht bevorzugt durch die Berechnung des Minimums bzw. des Maximums der entsprechenden Erfüllungsgrade, wie dies in Fig. 6 gezeigt ist. Das Ergebnis dieser Operation ist der Erfüllungsgrad der jeweiligen Prämisse [(A ist groß) UND (B ist groß)], [(A ist groß) ODER (B ist groß)] und so weiter. Diese Berechnung erfolgt für alle Regeln.

### Schritt 3) - Auswertung der Teilkonklusionen

Zur Auswertung einer Teilkonklusion wird in einem ersten Teilschritt der Aktivierungsgrad der Teilkonklusion bestimmt. Dabei gilt der Grundsatz, daß jede Teilkonklusion in dem Maße aktiviert wird, wie die ihr im Regelwerk zugeordneten Prämissen erfüllt sind.

Sofern eine Teilkonklusion im Regelwerk nur einmal erwähnt ist, ist ihr Aktivierungsgrad gleich dem Erfüllungsgrad der entsprechenden Prämisse. Ist eine Teilkonklusion in mehreren Regeln erwähnt, hängt ihr Aktivierungsgrad also von mehreren Prämissen ab, so müssen die Aktivierungsgrade der betreffenden Prämissen in geeigneter Weise miteinander verrechnet werden. Hierzu gibt es insbesondere die beiden in Fig. 7 dargestellten Möglichkeiten:
- Bildung des Maximums der Erfüllungsgrade der Prämissen, oder
- Bildung der (auf Eins) beschränkten Summe der Erfüllungsgrade der Prämissen.

Das Ergebnis dieser Operation ist der Aktivierungsgrad der Teilkonklusion. Diese Berechnung erfolgt für alle Teilkonklusionen.

In einem zweiten Teilschritt der Auswertung der Teilkonklusionen wird die Aktivierung der Terme der Ausgangsvariablen bestimmt. Jede Teilkonklusion aktiviert einen entsprechenden Term einer Ausgangsvariablen. Diese Terme werden durch ihre Zugehörigkeitsfunktionen beschrieben. Ihre Aktivierung, d.h. das Maß, mit dem sie aktuell zur Geltung kommen, entspricht einer Teilfläche unter dieser Zugehörigkeitsfunktion. Diese Teilfläche wiederum wird bestimmt vom (oben im ersten Teilschritt ermittelten) Aktivierungsgrad der Teilkonklusion. Vorzugsweise wird eine der beiden in Fig. 8 dargestellten Methoden verwendet, um aus dem Aktivierungsgrad einer Teilkonklusiön die Aktivierung des entsprechenden Terms zu ermitteln:
- Beschränkung der maximalen Werte der Zugehörigkeitsfunktion auf den Wert des Aktivierungsgrades, oder
- Multiplikation des Verlaufes der Zugehörigkeitsfunktion mit dem Wert des Aktivierungsgrades.

Diese Berechnung geschieht für alle Terme aller Ausgangsvariablen.

### Schritt 4) - Akkumulation der Ausgangsterme

Jede linguistische Ausgangsvariable besteht üblicherweise aus mehreren Termen. Für jeden dieser Terme ist nun seine Aktivierung bestimmt worden. Die einzelnen aktivierten Terme einer jeden Ausgangsvariablen müssen jetzt in geeigneter Weise überlagert (akkumuliert) werden. Dazu sind bevorzugt die beiden in Fig. 9 gezeigten Methoden vorgesehen:
- Bildung des Maximums der die aktivierten Terme umgebenden Funktionsverläufe für jeden Abszissenwert, oder
- Addition der die aktivierten Terme umgebenden Funktionsverläufe für jeden Abszissenwert.

Diese Akkumulation geschieht für jede Ausgangsvariable.

### Schritt 5) - Defuzzyfizierung

Durch die Defuzzyfizierung wird aus den akkumulierten Termen einer jeden Ausgangsvariablen ein scharfer Ausgangswert bestimmt. Die Operation der Defuzzyfizierung wird also auf jede Ausgangsvariable angewandt. Hierzu sind die folgenden zwei Verfahren möglich:
- Bestimmung des Mittelwerts der Maxima (Fig. 10), oder
- Schwerpunktsbestimmung (Fig. 11).

Bei der in Fig. 10 dargestellten Art der Defuzzyfizierung durch Bestimmung des Mittelwerts der Maxima berechnet sich der scharfe Ausgangswert x als Mittelwert der Positionen der Maxima von fₐₖₜᵢᵥ(X).

Bei der in Fig. 11 veranschaulichten Schwerpunktsmethode wird zur Berechnung des scharfen Ausgangswertes x auf die akkumulierten Terme einer jeden Ausgangsvariablen folgendes Berechnungsverfahren angewandt: Dies entspricht der Berechnung der x-Komponente des Flächenschwerpunktes.

Bei einer digitalen Realisierung der Berechnung sind die Integrationen durch Summenbildungen zu ersetzen. Es gilt dann:

Um die Berechnung zu verkürzen, wird der Bereich, über den integriert bzw. summiert wird, bevorzugt auf das Intervall zwischen Xₘᵢₙ und Xₘₐₓ beschränkt; also auf das Intervall zwischen dem kleinsten und dem größten X-Wert, für den fₐₖₜᵢᵥ(X) > 0 gilt. Diese Information fällt bei der Akkumulation der Ausgangsterme an.

Das im folgenden beschriebene Verfahren erlaubt eine aufwandsreduzierte Berechnung der Schritte von der Aktivierung der Terme der Ausgangsvariablen bis zur Defuzzyfizierung.

Wenn aus dem Aktivierungsgrad der Konklusion die Aktivierung des zugehörigen Ausgangsterms ermittelt wird, so läßt sich diese Operation durch zwei Abbildungsfunktionen beschreiben: Der Aktivierungsgrad der Konklusion wird zum einen auf die aktivierte Fläche Fₙ des Ausgangsterms abgebildet, und zum anderen wird er auf eine Schwerpunktslage Sₙ dieser aktivierten Fläche abgebildet. Beide Abbildungsvorschriften müssen nicht zur Laufzeit des Systems ausgewertet werden, da sie nur abhängig sind von den Ausgangstermen und der in Fig. 8 dargestellten Methode der Umrechnung des Aktivierungsgrades der Konklusion in die Aktivierung der Terme (Maximumbildung oder Multiplikation).

Fig. 11 verdeutlicht den beschriebenen Übergang zu zwei getrennten Abbildungsvorschriften. Die Akkumulation der Ausgangsterme und die Defuzzyfizierung geschehen nun gleichzeitig durch Ausführung der Berechnungsvorschrift für jede Ausgangsvariable. Hierbei steht N für die Anzahl der Terme der Ausgangsvariablen. In dem in Fig. 11 gezeigten Beispiel ergibt sich damit ein Gesamtschwerpunkt${\text{x = (S}}_{\text{1}} {\text{*F}}_{\text{1}} {\text{+ S}}_{\text{2}} {\text{*F}}_{\text{2}} {\text{)/(F}}_{\text{1}} {\text{+ F}}_{\text{2}} \text{).}$

Diese Berechnungsmethode beinhaltet implizit die Akkumulation der Terme durch die Methode der Addition.

In Fig. 12 ist eine erste Ausführungsform der erfindungsgemäßen Berechnungseinrichtung 20 gezeigt, welche die beschriebenen Fuzzy-Logik-Funktionen ausführt. Die Berechnungseinrichtung 20 weist sechs Berechnungsmodule 30 auf, die über fünf Zwischenspeicher 32 in Reihe hintereinandergeschaltet sind. Jedem Berechnungsmodul 30 ist ferner ein Speichermodul 34 mit je einem Konfigurationseingang 36 zugeordnet. Ein Steuermodul 40 ist mit allen Berechnungsmodulen 30 sowie mit einem Arbeitsspeicher 42 verbunden, auf den von außen über einen Anschluß 44 zugegriffen werden kann.

Jedem in Fig. 2 dargestellten Teilfunktionstyp 50, 52, 54, 56, 58 und 60 entspricht eines der Berechnungsmodule 30. Das erste Berechnungsmodul 30 erhält die scharfen Eingangswerte als Eingabesignal 24; das letzte Berechnungsmodul 30 gibt die berechneten scharfen Ergebniswerte als Ergebnissignal 26 aus. Der Transfer der Zwischenergebnisse zwischen den Berechnungsmodulen 30 erfolgt über die Zwischenspeicher 32.

In dem jedem Berechnungsmodul 30 zugeordneten Speichermodul 34 können interne Zwischenergebnisse abgelegt werden. Jedes Speichermodul 34 kann überdies Konfigurationsinformationen für die von dem jeweiligen Berechnungsmodul 30 ausgeführte Teilfuhktion enthalten. Solche Konfigurationsinformationen können beispielsweise beim ersten Berechnungsmodul 30, das das Eingabesignal 24 erhält, die Zughörigkeitsfunktionen der Eingangsvariablen sein. Zur Konfiguration der Fuzzy-Logik-Funktionen der Berechnungseinrichtung 20 sind die Speichermodule 34 über die Konfigurationseingänge 36 von außen beschreibbär.

Das Steuermodul 40 koordiniert den Gesamtablauf und die Zusammenarbeit der Berechnungsmodule 30. Beispielsweise kann die Bearbeitungszeit in den einzelnen Berechnungsmodulen 30 unterschiedlich sein. Aufgabe des Steuermoduls 40 ist es dann, jedem Berechnungsmodul 30 mitzuteilen, wenn die Zwischenergebnisse des vorhergehenden Berechnungsmoduls 30 zur Weiterverarbeitung anstehen.

Auch in dem dem Steuermodul 40 zugeordneten Arbeitsspeicher 42 können Zwischenergebnisse und Konfigurationsinformation abgelegt werden.

Die Realisierung der Berechnungsmodule 30 sowie der sonstigen Bauteile der Berechnungseinrichtung 20 in digitaler Schaltungstechnik ergibt sich in bekannter Weise unmittelbar aus der Beschreibung der entsprechenden Teilfunktionen. Sie kann durch Schaltnetze, Schaltwerke oder eine Kombination aus beiden geschehen. Ihre genaue Funktion kann durch Konfigurationsinformationen festgelegt werden.

Die Anzahl der in der Berechnungseinrichtung 20 vorgesehenen Berechnungsmodule 30 braucht nicht notwendigerweise sechs zu sein. Es können mehr oder weniger Berechnungsmodule 30 vorhanden sein, um die Berechnung der Fuzzy-Logik-Funktionen feiner oder gröber zu unterteilen. Beispielsweise können fünf Berechnungsmodule 30 entsprechend den oben beschriebenen Schritten 1) bis 5) eingesetzt werden, oder nur ein einziges Berechnungsmodul 30', wie dies in Fig. 14 dargestellt ist.

Fig. 13 zeigt eine Ausführungsvariante der Berechnungseinrichtung 20. Alle in Fig. 12 dargestellten Zwischenspeicher 32 und Speichermodule 34 sowie der Arbeitsspeicher 42 sind hier zu dem einzigen Speicher 18 zusammcngefaßt. Dies erlaubt eine rationellere Verwendung des Speicherplatzes, da er beliebig partitioniert und den einzelnen Modulen nach Bedarf zugeordnet werden kann. Auch müssen so Informationen, welche von verschiedenen Modulen benötigt werden, nur einmal im Speicher 18 abgelegt werden.

Fig. 14 zeigt eine weitere Ausführungsvariante der Berechnungseinrichtung 20. Hier sind alle Berechnungsmodule 30 zu einem einzigen Berechnungsmodul 30' zusammengefaßt. Wird dieses Berechnungsmodul 30' zusätzlich möglichst weitgehend als programmierbares Operationswerk ausgelegt, so kann seine Rechenleistung beliebig partitioniert und den einzelnen Teilfunktionen zugeordnet werden. Dies gewährleistet einen optimalen Datendurchsatz durch das Gesamtsystem.

In einer weiteren bevorzugten Ausgestaltung haben die Berechnungsmodule 30 (oder das Berechnungsmodul 30') Zugriff auf ein vorzugsweise festverdrahtetes Modul zur Bestimmung des Minimums Minimums und/oder des Maximums zweier oder mehrerer Binärzahlen. Dies ist vorteilhaft, weil die Bildung des Minimums und des Maximums zwei in vielen Fuzzy-Logik-Teilfunktionen vorkommende Grundfunktionen sind.

## Patentansprüche

1. Hörgerät mit einer Verstärker- und Übertragungseinrichtung (10), die einerseits mit einem Eingangswandler (12) verbunden ist und andererseits einem Ausgangswandler (14) ein Ausgabesignal (28) zuführt, sowie mit einer Berechnungseinrichtung (20), die Fuzzy-Logik-Funktionen realisiert, auf ein an der Verstärker- und Übertragungseinrichtung (10) abgegriffenes Abgriffssignal (22) anspricht und ein Ergebnissignal (26) liefert, das der Verstärker- und Übertragungseinrichtung (10) zugeführt wird und deren Ausgabesignal (28) beeinflußt, **dadurch gekennzeichnet, daß**
- die Verstärker- und Übertragungseinrichtung (10) einen Signalpfad zwischen dem Eingangswandler (12) und dem Ausgangswandler (14) aufweist, dessen Verstärkungs- und Übertragungscharakteristik durch das Ergebnissignal (26) der Berechnungseinrichtung (20) beeinflußbar ist,
- die Verstärker- und Übertragungseinrichtung (10) einen Speicher aufweist, in dem mehrere Sätze von Verstärkungsund Übertragungsparametern abgelegt sind und das Ergebnissignal (26) der Berechnungseinrichtung (20) zum Auswählen eines dieser Parametersätze dient,
- eine Signalaufbereitungseinrichtung (16) vorgesehen ist, die das von der Verstärker- und Übertragungseinrichtung (10) abgegriffene Abgriffssignal (22) aufbereitet und als Eingabesignal (24) der Berechnungseinrichtung (20) zuführt und
- zumindest die Berechnungseinrichtung (20) und die Signalaufbereitungseinrichtung (16) in digitaler Schaltungstechnik ausgeführt sind.

2. Hörgerät nach Anspruch 1, **dadurch gekennzeichnet, daß** ein Signalpfad des Hörgerätes von dem Eingangswandler (12) über einen ersten Teil der Verstärker- und Übertragungseinrichtung (10), die Berechnungseinrichtung (20) und einen zweiten Teil der Verstärker- und Übertragungseinrichtung (10) zu dem Ausgangswandler (14) verläuft.

3. Hörgerät nach Anspruche 1, **dadurch gekennzeichnet, daß** die Verstärker- und Übertragungseinrichtung (10) einen Analog-Digital-Wandler und einen Digital-Analog-Wandler aufweist.

4. Hörgerät nach einem der Ansprüche 1 bis 3, **dadurch gekennzeichnet, daß** die Berechnungseinrichtung (20) ein Steuermodul (40), mindestens einen Speicher (18; 32, 34, 42) und mindestens ein Berechnungsmodul (30; 30') aufweist.

5. Hörgerät nach Anspruch 4, **dadurch gekennzeichnet, daß** in der Berechnungseinrichtung (20) ein eigenes Berechnungsmodul (30) und/oder ein eigenes Speichermodul (34) für jeden Schritt eines Verfahrens zur Realisierung der Fuzzy-Logik-Funktionen vorgesehen ist.

6. Hörgerät nach Anspruch 4 oder 5, **dadurch gekennzeichnet, daß** in der Berechnungseinrichtung (20) mehrere hintereinandergeschaltete Berechnungsmodule (30) sowie mindestens ein Zwischenspeicher (32) für die Verbindung von aufeinanderfolgenden Berechnungsmodulen (30) vorgesehen sind.

7. Hörgerät nach einem der Ansprüche 1 bis 6, **dadurch gekennzeichnet, daß** die Berechnungseinrichtung (20) dazu eingerichtet ist, die Fuzzy-Logik-Funktionen in den Teilschritten
- Fuzzyfizierung (50) von scharfen Eingangsvariablen,
- Auswertung (52) von Prämissen,
- Auswertung (54, 56) von Teilkonklusionen,
- Akkumulation (58) von Ausgangstermen, und
- Defuzzyfizierung (60) zu realisieren.

8. Hörgerät nach Anspruch 7, **dadurch gekennzeichnet, daß** die Berechnungseinrichtung (20) dazu eingerichtet ist, bei der Fuzzyfizierung (50) Zugehörigkeitsfunktionen zu verwenden, deren Funktionswert zwischen maximal vier Eckwerten jeweils linear verläuft, wobei die Ordinatenwerte der maximal vier Eckwerte jeweils entweder 0 oder 1 betragen.

9. Hörgerät nach Anspruch 7 oder 8, **dadurch gekennzeichnet, daß** die Berechnungseinrichtung (20) dazu eingerichtet ist, die Akkumulation (58) der Ausgangsterme und die Defuzzyfizierung (60) für jede Ausgangsvariable gleichzeitig durch Ausführen der Berechnungsvorschrift zu realisieren, wobei für jede Ausgangsvariable die Anzahl der Ausgangsterme dieser Ausgangsvariablen durch N bezeichnet wird, die aktivierte Fläche des n-ten Ausgangsterms durch Fₙ und die Schwerpunktslage dieser Fläche durch Sₙ.

## Claims

1. Hearing aid with an amplifier and transmission means (10), which is connected on one side to an input transducer (12) and on the other side sends an output signal (28) to an output transducer (14), and with a calculating means (20) which implements fuzzy logic functions, responds to a tapped signal (22) which is tapped on the amplifier and transmission means (10) and supplies a result signal (26) which is sent to the amplifier and transmission means (10) and acts on the latter's output signal (28), **characterised in that**
- the amplifier and transmission means (10) has a signal path between the input transducer (12) and the output transducer (14), whose amplification and transmission characteristic can be acted on by the result signal (26) of the calculating means (20),
- the amplifier and transmission means (10) has a memory in which a plurality of sets of amplification and transmission parameters are stored and the result signal (26) of the calculating means (20) is used to select one of these parameter sets,
- a signal editing means (16) is provided which edits the tapped signal (22) which is tapped by the amplifier and transmission means (10) and sends it as an input signal (24) to the calculating means (20), and
- at least the calculating means (20) and the signal editing means (16) are executed using digital circuit technology.

2. Hearing aid according to Claim 1, **characterised in that** a signal path of the hearing aid proceeds from the input transducer (12) via a first part of the amplifier and transmission means (10), the calculating means (20) and a second part of the amplifier and transmission means (10) to the output transducer (14).

3. Hearing aid according to Claim 1, **characterised in that** the amplifier and transmission means (10) has an analogue-to-digital converter and a digital-to-analogue converter.

4. Hearing aid according to one of Claims 1 to 3, **characterised in that** the calculating means (20) has a control module (40), at least one memory (18; 32, 34, 42) and at least one calculating module (30; 30').

5. Hearing aid according to Claim 4, **characterised in that** a separate calculating module (30) and/or a separate memory module (34) is provided in the calculating means (20) for each step of a procedure to implement the fuzzy logic functions.

6. Hearing aid according to Claim 4 or 5, **characterised in that** a plurality of calculating modules (30) connected in series and at least one intermediate memory (32) for linking series-connected calculating modules (30) is provided in the calculating means (20).

7. Hearing aid according to one of Claims 1 to 6, **characterised in that** the calculating means (20) is equipped to implement the fuzzy logic functions in the sub-steps
- fuzzification (50) of sharp input variables,
- evaluation (52) of premises,
- evaluation (54, 56) of sub-conclusions,
- accumulation (58) of output terms, and
- defuzzification (60).

8. Hearing aid according to Claim 7, **characterised in that** the calculating means (20) is equipped to employ membership functions during fuzzification (50), said membership functions having a function value which proceeds linearly between a maximum of four comer values in each case, whereby the ordinate values of the maximum of four corner values are either 0 or 1 in each case.

9. Hearing aid according to Claim 7 or 8, **characterised in that** the calculating means (20) is equipped to implement the accumulation (58) of the output terms and the defuzzification (60) for each output variable simultaneously by executing the calculation rule whereby for each output variable the number of output terms of these output variables is designated by N, the activated surface of the n-th output term by Fₙ and the centre of gravity position of this surface by Sₙ.

## Revendications

1. Prothèse auditive comportant un dispositif d'amplification et de transmission (10), qui est relié d'une part à un convertisseur d'entrée (12) et qui envoie d'autre part un signal de sortie (28) à un convertisseur de sortie (14), ainsi qu'un dispositif de calcul (20) qui réalise des fonctions de logique floue, qui réagit à un signal prélevé (22) prélevé au niveau du dispositif d'amplification et de transmission (10) et qui fournit un signal de résultat (26) qui est envoyé au dispositif d'amplification et de transmission (10) et qui influence le signal de sortie (28) de celui-ci, **caractérisée par le fait que**
- le dispositif d'amplification et de transmission (10) comporte entre le convertisseur d'entrée (12) et le convertisseur de sortie (14) une voie de signal dont la caractéristique d'amplification et de transmission peut être influencée par le signal de résultat (26) du dispositif de calcul (20),
- le dispositif d'amplification et de transmission (10) comporte une mémoire dans laquelle plusieurs ensembles de paramètres d'amplification et de transmission sont mémorisée et le signal de résultat (26) du dispositif de calcul (20) sert à sélectionner l'un de ces ensembles de paramètres,
- Il est prévu un dispositif de préparation de signal (16) qui prépare le signal prélevé (22) prélevé au niveau du dispositif d'amplification et de transmission (10) et qui l'envoie comme signal d'entrée (24) au dispositif de calcul (20), et
- au moins le dispositif de calcul (20) et le dispositif de préparation de signal (16) sont réalisés en technique de circuit numérique.

2. Prothèse auditive selon la revendication 1, **caractérisée par le fait qu'**une vole de signal de la prothèse auditive va du convertisseur d'entrée (12) au convertisseur de sortie (14) en passant par une première partie du dispositif d'amplification et de transmission (10), par le dispositif de calcul (20) et par une deuxième partie du dispositif d'amplification et de transmission (10).

3. Prothèse auditive selon la revendication 1, **caractérisée par le fait que** le dispositif d'amplification et de transmission (10) comporte un convertisseur analogique-numérique et un convertisseur numérique-analogique.

4. Prothèse auditive selon l'une des revendications 1 à 3, **caractérisée par le fait que** le dispositif de calcul (20) comporte un module de commande (40), au moins une mémoire (18 ; 32, 34, 42) et au moins un module de calcul (30 ; 30').

5. Prothèse auditive selon la revendication 4, **caractérisée par le fait qu'**il est prévu dans le dispositif de calcul (20) un module de calcul (30) particulier et/ou un module de mémoire (34) particulier pour chaque étape d'un procédé destiné à la réalisation des fonctions de logique floue.

6. Prothèse auditive selon la revendication 4 ou 5, **caractérisée par le fait qu'**il est prévu dans le dispositif de calcul (20) plusieurs modules de calcul (30) branchés les uns derrière les autres et au moins une mémoire intermédiaire (32) pour la liaison de modules de calcul (30) consécutifs.

7. Prothèse auditive selon l'une des revendications 1 à 6, **caractérisée par le fait que** le dispositif de calcul (20) est conçu pour réaliser les fonctions de logique floue en sous-étapes :
- traduction en logique floue (50) de variables d'entrée exactes,
- évaluation (52) de prémisses,
- évaluation (54,56) de conclusions partielles,
- accumulation (58) de termes de sortie, et
- traduction en logique non floue (60).

8. Prothèse auditive selon la revendication 7, **caractérisée par le fait que** le dispositif de calcul (20) est conçu pour utiliser lors de la traduction en logique floue (50) des fonctions d'appartenance dont la valeur de fonction s'étend à chaque fois linéairement entre au maximum quatre valeurs caractéristiques, les valeurs en ordonnées des au maximum quatre valeurs caractéristiques valant à chaque fols soit 0 soit 1.

9. Prothèse auditive selon la revendication 7 ou 8, **caractérisé par le fait que** le dispositif de calcul (20) est conçu pour réaliser l'accumulation (58) des termes de sortie et la traduction en logique non floue (60) pour chaque variable de sortie simultanément en réalisent la règle de calcul pour chaque variable de sortie, le nombre des termes de sortie de ces variables de sortie étant désigné par N, la surface activée du n-ème terme de sortie étant désignés par Fₙ et la position du centre de gravité de cette surface étant désignée par Sₙ.
